# EUROPÄISCHE PATENTSCHRIFT

(11) **EP 0 937 547 B1**
(45) Veröffentlichungstag und Bekanntmachung des Hinweises auf die Patenterteilung: **26.03.2003**
(21) Anmeldenummer: 99101188.3
(22) Anmeldetag: 22.01.1999
(51) Int. Cl.: B25C 1/00, B25B 23/04, E04D 15/04, E04F 13/08

(54) **Eintreibvorrichtung für Befestigungselemente**
Fastener driving tool
Outil pour enfoncer des attaches

(30) Priorität: 24.01.1998 DE 19802686; 19.03.1998 DE 19811929
(43) Veröffentlichungstag der Anmeldung: 25.08.1999
(73) Patentinhaber: Harald Zahn GmbH, 69168 Wiesloch (DE)
(72) Erfinder: Zahn, Harald, D-69168 Wiesloch (DE)

(56) Entgegenhaltungen:
- EP-A- 0 600 285
- EP-A- 0 636 754
- DE-A- 4 240 606
- DE-A- 19 538 812

## Beschreibung

Die Erfindung betrifft eine Eintreibvorrichtung mit den Merkmalen des Oberbegriffs des Anspruchs 1 für ein Kopf und Schaft aufweisendes Befestigungselement wie beispielsweise Nagel oder Schraube, welches vorzugsweise in einer Hülse mit angeformter Tellerscheibe oder dergleichen wenigstens teilweise beherbergt ist.

Es ist aus dem Dokument EP-A-0636754 ein Eintreibwerkzeug bekannt, das dazu dient, einen in einer Hülse teilweise beherbergten Nagel in die Betondecke eines Flachdaches einzutreiben, welche mit einer dicken Lage aus weichem Isoliermaterial abgedeckt ist. Während der Kopf des eingetriebenen Nagels im Inneren der Hülse verbleibt, dringt diese beim Eintreiben nur soweit in das Isoliermaterial vor, bis ihr verbreiteter Kopf außen auf der Isoliermatte aufsitzt.

Eine gegenüber dem v.g. Eintreibwerkzeug funktionell verbesserte Vorrichtung ist aus DE-A-195 38 812 bekannt, mit dem eine Vielzahl von Befestigungselementen in einem Magazin vorgelagert und rationell verarbeitet werden können.

Ferner sind aus DE-A-42 40 607 eine Vereinzelungsvorrichtung und aus EP-A-600285 eine mit der v.g. Vereinzelung betriebene gattungsbildende Vorrichtung bekannt.

Mit der vorliegenden Erfindung soll eine Eintreibvorrichtung der gattungsbildenden Bauart geschaffen werden, welche robust und einfach konstruiert ist und sich leicht beispielsweise von Hand bedienen lässt.

Dazu ist erfindungsgemäß vorgesehen, dass das untere Ende des Magazins unter Steuerung durch einen Schlitten, an welchem das Eintreibwerkzeug gehalten ist und welcher längs eines Rahmens parallel zur Eintreibachse verfahrbar ist, zwecks Vereinzelung des untersten der im Magazin bereit gehaltenen Befestigungselemente seitlich verschiebbar ist, wobei das Magazin an seinem oberen Ende am Rahmen um eine horizontale Achse verschwenkbar angelenkt ist und dass an der unteren Abwurföffnung des Magazins ein Abweiselement angeordnet ist, das zusammen mit einer Stützplatte die Vereinzelungsstation bildet und welches das unterste der im Magazin bereit gehaltenen Befestigungselemente nur nach seitlicher Auslenkung des Magazins nach unten freigibt.

Nach der Erfindung ist eine zuverlässig arbeitende Vereinzelung geschaffen, die den robusten Umständen auf einem Baustellendach gerecht wird.

Die Aufnahme für die Befestigungselemente kann dabei in bevorzugter Ausgestaltung der Erfindung eine einfache, den Kopf des Befestigungselements oder die Tellerscheibe unterfassende, mit einem seitlichen Einführschlitz für den Schaft des Befestigungselementes oder die Hülse versehene Schwenkplatte sein und unterliegt daher praktisch keiner Abnutzung. Das Eintreibwerkzeug ist zweckmäßig Teil eines elektrischen Schraubers oder Hammers, welcher bevorzugt an einem längs eines Vertikalgestänges auf- und abbewegbaren Schlitten gelagert ist. Die Auf- und Abbewegung des Schlittens längs der Eintreibachse kann nach der Erfindung entweder durch einen separaten Pneumatik- oder Elektromotor oder, in einer einfacheren Ausführung, manuell in der Weise erfolgen, daß bei der Abwärtsbewegung des Schlittens von Hand gegen eine den Schlitten rückstellende Gasdruckfeder gearbeitet wird.

Die erfindungsgemäße, besonders einfache Vereinzelungsstation am Magazin sieht eine mechanische Steuerung seitens des Schlittens vor, wobei bei einer ersten Ausführungsform der Erfindung während jeweils eines Abwärtshubes das unterste der bevorrateten Befestigungselemente oder Hülsen zur Vereinzelung vorbereitet und während des anschließenden Aufwärtshubes vereinzelt wird und auf eine Rampe fällt. Die Rampe als Teil der Übergabevorrichtung unterfaßt den Kopf des Befestigungselementes oder die Tellerscheibe vorzugsweise durch entsprechend geformte Kulissen, wendet es von einer horizontalen in eine vertikale Lage und übergibt es am Ende einer Aufnahme. Die erwähnte Vereinzelung kann nach der Erfindung in besonders einfacher Form dadurch realisiert werden, daß die Einfallöffnung der Rampe mit einem Abweiser in solchem Abstand überdeckt ist, der nur wenig größer ist als der Schaftdurchmesser der einzutreibenden Befestigungselemente oder der Hülse, wobei das untere Ende des Magazins seitlich verschiebbar ist. Erfindungsgemäß ist das Magazin dazu seitlich verschwenkbar.

Bei einer weiteren Ausführungsform der Erfindung ist vorgesehen, daß in der Ausgangsstellung des Schlittens, also dann, wenn sich dieser im oberen Totpunkt befindet, das Magazin leicht schräg steht. Beim Abwärtsbewegen des Eintreibgerätes wird ein Hebelgelenk durch Federn vorgespannt, an welchem Einwurfelemente angeordnet sind, welche dazu vorbereitet sind, ein während des Abwärtshubs etwas zeitverzögert zugeführtes Befestigungselement oder Hülse, beim Aufwärtsfahren des Eintreibgerätes auf die Aufnahme zu schlagen, indem die Federspannung gelöst wird.

Das Befestigungselement oder die Hülse dreht sich in der Übergabevorrichtung selbsttätig um etwa 90° und erfährt seine montagegerechte Endlage auf der Aufnahme erst durch das Einschlagen der Einwurfelemente des vor seiner Verspannung gelösten Hebelgelenks.

Wenn die Befestigungselemente gemäß Dokument EP-A-0636 754 über den größten Teil ihrer Länge in einer Kunststoff-Hülse mit verbreiteter Tellerscheibe eingebettet sind, empfiehlt es sich, bei dem Abwärtshub des Schlittens das Eintreibwerkzeug bereits hinreichend weit in das Innere der Hülse vordringen zu lassen, ehe die Aufnahme am Ende ihrer Bewegungsbahn seitlich von der Eintreibachse weg gelenkt wird. Unterstützend kann vorgesehen sein, daß ein mit dem Eintreibwerkzeug gekoppelter Greifer der Innenkontur der nach oben offenen Hülse angepaßt ist, so daß der das Eintreibwerkzeug umgebende Greifer in das Innere der Hülse klemmend einfährt, ehe die Aufnahme aus der Eintreibachse seitlich wegbewegt wird.

Im übrigen sind weitere bevorzugte Ausgestaltungen der Erfindung in den abhängigen Ansprüchen angegeben. Die Erfindung wird nachstehend anhand des in der beigefügten Zeichnung dargestellten Ausführungsbeispiels im einzelnen beschrieben. Es zeigen:
- Fig. 1: eine schematische Vorderansicht einer handbetriebenen Eintreibvorrichtung;
- Fig. 2: eine Seitenansicht der Eintreibvorrichtung nach Fig. 1; wobei ein Teil des Rahmens weggelassen ist;
- Fig. 3: eine Ansicht der Vereinzelungsstation aus der Vorrichtung nach Fig. 1;
- Figuren 4 und 5:: Einzelheiten aus der Vereinzelungsstation;
- Figuren 6 bis 7:: Einzelheiten der Aufnahme;
- Fig. 8:: eine weitere Einzelheit aus der Eintreibvorrichtung zur Erläuterung ihres Betriebsverhaltens; und
- Fig. 9:: eine Seitenansicht eines Befestigungselements für die Eintreibvorrichtung nach Figuren 1 bis 8.
- Fig. 10:: eine weitere Variante der Übergabevorrichtung in schematischer Darstellung
- Fig. 11:: eine Ansicht aus der in Figur 10 angedeuteten Richtung "D".
- Fig. 12:: eine weitere Ausgestaltung der Aufnahme.
- Fig. 13:: das in Fig. 12 mit "A" gekennzeichnete Detail in einer Vergrößerung.

Die Eintreibvorrichtung besitzt eine Bodenplatte 1, mit der sie auf dem Boden abgestellt werden kann und die nach vorne in zwei Arme 2, 3 ausläuft und hinten ein Rollenpaar 4, 5 trägt, so daß die Eintreibvorrichtung durch Kippen nach hinten von Hand verfahren werden kann. Auf der Bodenplatte 1 ist ein aufrechtstehender Rahmen 10 befestigt, der zwei quer zur Fahrrichtung gemäß Pfeil 12 beabstandete Säulen 14, 16 sowie ein die oberen freien Enden der Säulen 16, 14 verbindendes Querhaupt 15 aufweist. Längs der Säulen 14, 16 ist ein Schlitten 20 vertikal verfahrbar, der zwei vertikal beabstandete und die Säulen 14, 16 umfassende Streben 21, 23 sowie eine die beiden Streben 21, 23 vor den Säulen 14, 16 verbindende Tragplatte 22 besitzt. Von der oberen Strebe 21 ragen zwei quer zur Fahrrichtung beabstandete Handgriffe 27, 29 auf, welche an ihren oberen Enden mit jeweils einem nach außen abstehenden Griffteil 26, 28 versehen sind. Die Handgriffe 27, 29 sind an der oberen Strebe 21 verstellbar befestigt, so daß die Griffteile 26, 28 in eine bequeme Handhabungsposition für eine Bedienungsperson gebracht werden können.

Die untere Strebe 23 ist mit dem Kopf einer sich auf der Bodenplatte 1 abstützenden Gasdruckfeder 24 verbunden, die etwa mittig zwischen den beiden Säulen 14, 16 angeordnet ist. Der Schlitten 20 kann daher durch manuellen Druck von oben auf die Griffteile 26, 28 längs den Säulen 14, 16 gegen den Federdruck der Gasdruckfeder 24 nach unten verfahren werden und kehrt unter der Wirkung der Gasdruckfeder 24 selbsttätig in seine in Fig. 2 dargestellte obere Ruhelage zurück.

An zwei vertikal beabstandeten und an der Vorderseite der Tragplatte 22 fest angebrachten Laschen 17, 18 ist ein im Ganzen mit 30 bezeichnetes Eintreibgerät, das etwa ein elektrischer Schrauber sein kann, so befestigt, daß die Vortriebsrichtung des nicht dargestellten Eintreibwerkzeuges genau in der Eintreibachse 50 liegt.

Das Eintreibwerkzeug ist von einem Teleskopzylinder 35 umgeben, dessen oberster Teil 31 an der unteren Lasche 18 befestigt ist, und dessen unterer Teil 33 in der Öffnung 43 einer horizontalen Stützplatte 41 geführt ist, welche in Fahrtrichtung von einer noch zu erläuternden Führungsplatte 44 absteht, und mit einer Platte 32 bis auf eine zentrale Öffnung abgeschlossen ist.

Neben dem Teleskopzylinder 35 ist an dem Querhaupt 15 ein sich zur Eintreibachse 50 im wesentlichen parallel erstreckendes Magazin 40 angelenkt, indem beispielsweise ein im einzelnen nicht dargestellten Zapfen, der aus einem Ansatz 19 des Querhaupts 15 quer zur Fahrtrichtung 12 vorsteht, die Magazinrückwand 42 durchsetzt, so daß das Magazin 40 um eine horizontale, quer zur Fahrtrichtung 12 sich erstreckende Achse 51 verschwenkt werden kann. Das Magazin 40 besteht aus der dem Teleskopzylinder 35 benachbarten Rückwand 42 sowie zwei in Fahrtrichtung beabstandeten, vertikalen und sich parallel zur Rückwand 42 erstreckenden Stangen 46, 48 (Fig.. 5). Die Rückwand 42 sowie die beiden Stangen 46, 48 erheben sich aus einem rechtwinkligen, nach oben und unten offenen Kasten 45, welcher am unteren Ende des Magazins 40 ausgebildet ist. Die in Fahrtrichtung genommene Breite des Kastens 45 ist so zu bemessen, daß der verbreitete Kopf 102 eines Befestigungselementes 100 in diesem Platz findet. Der Abstand der Stangen 46, 48 ist nur wenig größer als die Breite des Schaftes 104 eines Befestigungselementes 100.

Die Führungsplatte 44 weist an ihrem der Bodenplatte 1 gegenüberliegenden Ende die sich rechtwinklig zu ihr in Fahrtrichtung erstreckende Stützplatte 41 auf, welche zunächst die kreisrunde Öffnung 43 für den Durchtritt des unteren Teils 33 des Teleskopzylinders sowie daneben einen rechtwinkligen Ausschnitt 47 besitzt, in welchen der Kasten 45 mit wenig seitlichem Spiel eintaucht. Der Ausschnitt 47 ist breiter als der Kasten 45, so daß letzterer während der erwähnten Schwenkbewegungen des Magazins 40 in dem Ausschnitt 47 seitlich beweglich ist, in diesem jedoch eingefangen bleibt. Die Stützplatte 41 ist ferner mit einem Schlitz 52 versehen, der aus dem Ausschnitt 47 gegenüber der Öffnung 43 nach außen führt und eine Breite hat, die dem Abstand der Stangen 46, 48 entspricht, und so angeordnet ist, daß bei der in Fig. 5 dargestellten Ruhestellung des Kastens 45 die am Kasten 45 zwischen den Stangen 46 und 48 vorgesehene Abwurföffnung 53 sich in den Schlitz 52 fortsetzt.

Auf der Oberseite der Stützplatte 41 ist ein Abweisstreifen 55 auf der der Öffnung 43 gegenüberliegenden Seite des Ausschnitts 47 in einer Höhe über der Oberfläche des Stützplatte 41 vorgesehen, die etwas größer als der Durchmesser des Schaftes 104 ist. Wie insbesondere Fig. 5 erkennen läßt, überdeckt der Abweisstreifen 55 in Draufsicht auf die Stützplatte 41 den Schlitz 52 und erstreckt sich über den Schlitz 52 um eine Strecke, die wesentlich kleiner ist, als die Bewegungsfreiheit des Kastens 45 im Ausschnitt 47.

Damit ist es möglich, in das Magzin 40 von seinem oberen offenen Ende her den Kopf 102 und den Schaft 104 aufweisende Befestigungselemente nacheinander so einzuführen, daß der Kopf 102 an der Rückwand 42 anliegt und der Schaft 104 sich zwischen den Stangen 46, 48 hindurch nach außen quer zur Fahrtrichtung erstreckt. Von den auf dieser Weise im Magazin 40 befindlichen, im wesentlichen gleich orientierten und horizontal übereinander liegenden Befestigungselementen 100 liegt das unterste Befestigungselement mit seinem Schaft auf dem Abweisstreifen 55 auf. Wird auf noch zu erläuternde Weise das Magazin 40 um die Achse 51 zur Seite geschwenkt, so daß sich der Kasten 45 in dem Ausschnitt 47 bewegt, wird das unterste Befestigungselement auf dem Abweisstreifen 55 bis zu seinem freien Ende seitlich entlang geschoben, fällt nach Erreichen des Endes des Abweisstreifens 55 mit seinem Schaft 104 auf die Oberfläche der Stützplatte 41 und wird von der Begrenzung der Abwurföffnung 53 am Kasten 45 beim Rückwärtsschwenken des Magazins 40 über den Schlitz 52 geschoben, so daß das vereinzelte Befestigungselement dann durch den Schlitz 52 nach unten wegfallen kann.

Das seitliche Abschwenken des Magazins 40 wird durch Ablaufen einer (beispielsweise mit einer nicht dargestellten Rolle versehenen) Nocke 56 auf einer zur Vertikalen schrägen Außenkante einer Nockenplatte 58 erreicht, welche auf dem Kasten 45 an die Rückwand 42 angrenzend aufrechtstehend befestigt ist. Die Nocke 56 ist an der Halteplatte 22 befestigt, so daß beim Abwärtfahren des Schlittens 20 die Nocke 56 mit der Nockenplatte 58 kontaktiert und auf der genannten Kante abläuft. Dadurch wird das Magazin 40 in Fahrtrichtung gedrängt und der Kasten 45 innerhalb des Ausschnitts 47 zwecks Einleitung einer Vereinzelung verschoben. Zur sicheren Führung des Magazins 40 dient ergänzend ein von der Rückwand 42 abstehender und in eine rahmenfeste Nut 80 eintauchender Finger 82.

Zur definierten Rückstellung des Magazins 40 (soweit die Rückstellung desselben nicht bereits aufgrund der Schwerkraft erfolgt) in die Ausgangslage bei nach oben fahrendem Schlitten 20 dient eine an der Platte 22 befestigte, nach oben offene Falle 59, welche beim Hochfahren des Schlittens 20 einen aus der Rückwand 42 vorstehenden Zapfen 57 ergreift und aufgrund einer geeigneten Innenkontur der Falle 59 soweit zur Seite drängt, bis das Magazin 40 seine Vertikalstellung wieder einnimmt.

Zwischen einer als Aufnahme 60 für ein vereinzeltes Befestigungselement dienenden, geschlitzten Schwenkplatte 62 und der Stützplatte 41 befindet sich eine Übergabevorrichtung 70, deren Kulissen ein durch Schwerkraft aus dem Schlitz 52 herausgefallenes, vereinzeltes Befestigungselement um eine horizontale Achse drehen und der Schwenkplatte 62 durch deren seitlichen Schlitz 64 so zuführen, daß der Kopf 102 auf der Schwenkplatte 62 aufliegt und der Schaft 104 in Richtung der Eintreibachse 50 sich unterhalb der Auflageplatte 62 durch eine Öffnung derselben erstreckt. Die Übergabevorrichtung 70 weist zwei auf der Unterseite der Stützplatte 41 befestigte, in Fahrtrichtung etwa um die Stärke des Schaftes 104 beabstandete Kulissenplatten 72, 74 auf, deren Kulissenkanten sich von der Abwurföffnung des unten offenen Kastens 45 schräg quer zur Fahrtrichtung 12 in Richtung auf die Aufnahme 60 zu erstrecken. Zur sicheren Führung eines auf den Kulissenplatten 72, 74 abrutschenden Befestigungselementes dient eine obere Kulissenplatte 75, die von der Stützplatte 41 ausgeht und sich über einen Befestigungselementenkopf 102 erstreckt. Dadurch kann gemäß Fig. 4 ein vereinzeltes Befestigungselement 100 aus dem Kasten 45 und durch den Schlitz 52 so herabfallen, daß sein Kopf 102 auf den Kulissenkanten der Kulissenplatten 72, 74 gleitet, während sein Schaft 104 zwischen beiden Kulissenplatten 72, 74 beweglich ist.

Wie insbesondere Figuren 6 und 7 zeigen ist die Schwenkplatte 62 zu der Platte 32 vertikal beabstandet und an der Platte 32 um eine Achse 38 schwenkbar aufgehängt, die sich in Fahrtrichtung 12 erstreckt und quer zur Eintreibachse 50 liegt. Ferner ist an der Schwenkplatte 62 ein Führungsstift 66 befestigt, dessen vorstehendes freies Ende in einem in der Führungsplatte 44 vorgesehenen Führungsschlitz 68 eingefangen ist. Der Führungsschlitz 68 besitzt einen mittleren Abschnitt 65, der sich parallel zur Eintreibachse 50 erstreckt; er besitzt einen unteren Endabschnitt 67, der in einem Bogen quer zur Fahrtrichtung und zur Eintreibachse 50 sich erstreckt, und er besitzt einen obersten Abschnitt 69, welcher sich in Richtung auf die Übergabevorrichtung 70 erstreckt.

Befindet sich der Schlitten 20 in seiner oberen Endlage, befindet sich der Führungsstift 66 im obersten Abschnitt 69 des Führungsschlitzes 68, so daß die Schwenkplatte 62 zu den Kulissenplatten 72, 74 hin geneigt ist und die Aufnahme eines Befestigungselementenkopfes 102 erleichtert. Wird der Schlitten 20 wie erläutert abgesenkt, bewegt sich der Führungsstift 66 im mittleren Abschnitt 65, so daß sich das Befestigungselement in genauer Ausrichtung seines Schaftes auf die Eintreibachse 50 befindet.

Nach Befüllen des Magazin 40 mit einer Reihe von Befestigungselementen wird beim ersten Abwärtshub des Schlittens 20 das Magazin 40 wie beschrieben soweit zur Seite verschwenkt, daß das unterste Befestigungselement von dem Abweisstreifen 55 freikommt und auf die Stützplatte 41 fällt. Die Begrenzung der Abwurföffnung 53 des Käfigs 45 verhindert bei seitlich abgeschwenktem Magazin 40, daß das auf der Stützplatte 41 aufliegende Befestigungselement in den Schlitz 52 einrollen kann. Beim anschließenden Aufwärtshub wird das Magazin 40 wie beschrieben wieder in seine Ausgangslage zurückgeführt, so daß sich der Abweisstreifen zwischen das unterste, auf der Stützplatte liegende Befestigungselement und das nach oben nächstfolgende Befestigungselement schiebt, das nächstfolgende Befestigungselement wieder über den Abweisstreifen 55 gelangt und das vereinzelte Befestigungselement durch die Begrenzung der Öffnung 53 im Kasten 45 in den Schlitz 42 geschoben wird. Das durch den Schlitz 42 herabfallende, vereinzelte Befestigungselement gelangt in die Aufnahme 60. Beim nächsten Abwärtshub des Schlittens 20 befindet sich auf der Schwenkplatte 62 ein bereit hängendes Befestigungselement, so daß ein rohrförmiger Greifer 36, der das Eintreibwerkzeug umgibt, in das Innere 106 des Schaftes 104 eindringen kann. Dabei empfiehlt es sich, daß die Außenkontur des Greifers 36 in Formenschluß mit einer entsprechenden Innenkontur des Inneren 106 des Schaftes 104 gelangen kann. Wie Figur 9 zeigt bestehen Kopf 102 und Schaft 104 des Befestigungselementes 100 aus einer Kunststoffhülse 108, welche im oberen Abschnitt hohl ist und den Kopf einer aus der Hülse 108 unten vorstehenden Schraube 109 beherbergt. Nachdem der Formschluß von Greifer 36 und die Hülse 108 hergestellt ist, ist es nicht mehr erforderlich, daß die Schwenkplatte 62 den Kopf 102 untergreift. Daher kann der Führungsstift 66 jetzt in den unteren Abschnitt 67 übergehen, so daß bei weiterem Abwärtshub des Schlittens 20 der Führungsstift 66 die Schwenkplatte 62 unter dem Kopf 102 zur Seite wegschwenkt und den Eintreibweg für das Befestigungselement freigibt.

Werden von der beschriebenen Eintreibvorrichtung Befestigungselemente ohne Kunststoffhülse 108, also beispielsweise Nägel oder Schrauben behandelt, sollte der Übergang des Führungskanals 68 von seinem zur Eintreibrichtung 50 parallelen mittleren Abschnitt 65 in den seitlich abgebogenen untersten Abschnitt 67 erst dann erfolgen, wenn das Befestigungselement aufgrund seines Vorschubs durch das Eintreibwerkzeug unverrückbaren Halt im Untergrund gefunden hat.

Die Figuren 10 und 11 zeigen eine weitere Variante der Erfindung, bei der die Übergabevorrichtung verändert ist.

Das Magazin 40 ist in der Ausgangssituation, also dann, wenn sich der Schlitten im oberen Totpunkt befindet, leicht geschwenkt, so daß bereits ein Befestigungselement 100 auf der Stützplatte 41 (siehe Figur 3), gedrängt von den übereinanderliegenden weiteren Befestigungselementen, aufliegt. Beim Abwärtsfahren des Eintreibgerätes wird das unterste Befestigungselement dann von den anderen Befestigungselementen vereinzelt. Natürlich sind die Lage des Nockens 56 und der zugehörigen Nockenplatte 58 (siehe Figur 2) entsprechend anzupassen. In Figur 10 ist die Vereinzelungsstation als dem Magazin zugehörend mit dem Bezugszeichen 40 gekennzeichnet. Bis auf den Bewegungsablauf des Magazins, d.h. dessen Ausgangsstellung und die sich daran anschließende Bewegungsrichtung zum Zwecke der Vereinzelung, bleibt die Vereinzelungsvorrichtung in dieser weiteren Ausführungsform weitgehend unverändert. Nach der Vereinzelung fällt das Befestigungselement 100 auf die Vorlageplatte 182 der Übergabevorrichtung 170, wobei es sich selbsttätig um 90° gedreht hat, so daß der Schaft 104 mit seiner Spitze nach unten ragt. Zuvor wurde durch die Abwärtsbewegung des Eintreibgerätes das Hebelgelenk gespannt, indem der Abweiser 189 sich in Richtung B über die symbolisch dargestellten Positionen 189a, 189b bis zur mit 189c bezeichneten Position begibt, wobei der bogenförmige Anteil 180 an dem die Schlagarme 181,181' starr angeordnet sind, in die mit 180c bezeichnete Position begibt. Hierbei nehmen die Schlagarme die Position 181c vor dem Befestigungselement 100 ein. Die Schwenkung des gesamten Hebelgelenks erfolgt um die mit 185 bezeichnete Achse, so daß die Gelenkachse 184 die mit "x" bezeichnete Kreisbahn abschreitet. Der an der Gelenkachse 184 beweglich angeordnete Rasthebel 183 bleibt während der Schwenkbewegung des Hebelgelenks annähernd horizontal ausgerichtet, wobei die Feder 186 komprimiert wird. Bei diesem Spannvorgang hintergreift der Rasthebel 183 mit seinem Absatz 187 eine in deren Bewegungsbahn ragende Nase oder Stift 188. Aus dieser Situation wird der Rasthebel erst wieder bei der Aufwärtsbewegung des Eintreibwerkzeugs gelöst, wobei sich die Feder 186 schlagartig entspannt und sich das Hebelgelenk wieder in seine Ausgangslage begibt, wobei die Schlagarme 181,181' nach vorn, auf den Teller des Befestigungselementes 100 schnalzen und das Befestigungselement auf die Schwenkplatte 162 der Aufnahme 160 katapultieren. Es ist noch anzumerken, daß die Vorlageplatte 182 aus zwei Teilen besteht, da der Schlitz 190, durch den der Schaft des Befestigungselementes durchzuführen ist, nach vorn und hinten offen sein muß, um einen Ein- und Auslaß für das Befestigungselement bereitzustellen. Die Tragelemente für die Vorlageplatte sind nicht dargestellt.

Die Figuren 12 und 13 zeigen die Schwenkplatte 162 der Aufnahme 160. Die Besonderheit bei dieser Ausgestaltung besteht in der im Bereich des Schlitzes 164 vorgesehenen Anordnung einer Verliersicherung für das Befestigungselement. Beispielsweise werden in die geraden Ausläufer der Schlitzwände sich gegenüberliegende Bohrungen 199 eingebracht, in die jeweils eine auf einer Feder 171 gelagerte Kugel 120 eingesetzt wird. Jede Kugel ragt dabei mit einer Kalotte soweit aus der Bohrung heraus, daß der lichte Abstand zwischen beiden Kugeln kleiner ist als der Schaftdurchmesser, so daß der Schaft 104 des Befestigungselementes 100 hintergriffen und am Herausfallen aus dem Schlitz gehindert wird. Der Austrittweg der Kugeln ist durch die Platte 172 begrenzt, die eine der gewünschten Kalottendimension entsprechende Größe besitzt. Die federbelasteten Kugeln führen zu einem Ausrichten der Befestigungselemente, derart, daß die Vorrichtung auch auf schiefen Ebenen funktionsgerecht arbeitet.

## Patentansprüche

1. Eintreibvorrichtung für ein Kopf und Schaft aufweisendes Befestigungselement (100), wie beispielsweise Nagel oder Schraube, welches vorzugsweise in einer Hülse (108) mit angeformter Tellerscheibe oder dergleichen wenigstens teilweise beherbergt ist, mit einem Rahmen (14,16), an welchem ein Eintreibwerkzeug längs einer vertikalen Eintreibachse (50) beweglich gelagert ist, und an welchem neben dem Eintreibwerkzeug ein aufrechtstehendes Magazin (40) zur Aufnahme einer Reihe von im wesentlichen gleich orientierten und horizontal übereinander liegenden Befestigungselementen (100) angeordnet ist, wobei am Ausgabeende (45) des Magazins (40) eine vom Eintreibwerkzeug gesteuerte Vereinzelungsstation (41,55) vorgesehen ist, mit einer Übergabevorrichtung (70; 170) für den Transfer je eines vereinzelten Befestigungselements (100) unter Schwenkung in eine vertikale Stellung zu einer mit der Abwärtsbewegung des Eintreibwerkzeugs derart bewegungsgekoppelten Aufnahme (60; 160) für ein Befestigungselement (100), dass die Bewegungsbahn der Aufnahme (60, 160) seitlich von der Eintreibachse (50) weg verläuft um den Eintreibweg für das Befestigungselement (100) frei zu geben,
**dadurch gekennzeichnet,**
**dass** das untere Ende (45) des Magazins (40) unter Steuerung durch einen Schlitten (20), an welchem das Eintreibwerkzeug gehalten ist und welcher längs des Rahmens (14,16) parallel zur Eintreibachse (50) verfahrbar ist, zwecks Vereinzelung des untersten der im Magazin bereit gehaltenen Befestigungselemente (100) seitlich verschiebbar ist, wobei das Magazin (40) an seinem oberen Ende am Rahmen (14,15,16) um eine horizontale Achse (51) verschwenkbar angelenkt ist und dass an der unteren Abwurföffnung (53) des Magazins (40) ein Abweiselement (55) angeordnet ist, das zusammen mit einer Stützplatte (41) die Vereinzelungsstation bildet und welches das unterste der im Magazin (40) bereit gehaltenen Befestigungselemente (100) nur nach seitlicher Auslenkung des Magazins (40) nach unten freigibt.

2. Vorrichtung nach Anspruch 1, **dadurch gekennzeichnet, dass** sie mittels an einer Bodenplatte (1) angebrachten Rollen (4,5) verfahrbar ist.

3. Vorrichtung nach Anspruch 1 oder 2, **dadurch gekennzeichnet, dass** mit dem Eintreibwerkzeug ein Greifer (36) gekoppelt ist, der beim Abwärtshub des Eintreibwerkzeugs in Formenschluss mit dem auf der Aufnahme (60) bereit gehaltenen Befestigungselement (100) gelangt.

4. Vorrichtung nach einem der vorstehenden Ansprüche, **dadurch gekennzeichnet, dass** das Eintreibwerkzeug Teil eines elektrischen Schraubers oder Hammers (30) ist, welcher an dem Schlitten (20) gehalten ist.

5. Vorrichtung nach einem der vorstehenden Ansprüche, **dadurch gekennzeichnet, dass** der Rahmen aus mehreren beabstandeten und aufrechtstehenden Säulen (14,16) und einem die Säulen verbindenden Querhaupt (15) besteht, die auf der Bodenplatte (1) verankert sind.

6. Vorrichtung nach einem der vorstehenden Ansprüche, **dadurch gekennzeichnet, dass** der Schlitten (20) mit Handgriffen (26,27,28,29) ausgerüstet ist, die bezüglich des Schlittens (20) zweckmäßig vertikal verstellbar sind.

7. Vorrichtung nach einem der vorstehenden Ansprüche, **dadurch gekennzeichnet, dass** unterhalb der Abwurföffnung (53) des Magazins beabstandete Kulissenplatten (72,74) als Übergabevorrichtung angeordnet sind, welche den Kopf (102) eines herabfallenden, vereinzelten Befestigungselements unterfassen und den Schaft (104) des Befestigungselements zwischen sich hindurch gleiten lassen.

8. Vorrichtung nach einem der vorstehenden Ansprüche, **dadurch gekennzeichnet, dass** die Aufnahme (60) eine geschlitzte (64) Schwenkplatte (62) aufweist, welche in einer aufrechtstehenden Führungsplatte (44) teilweise parallel zur Eintreibachse (50) geführt und mit dem Eintreibwerkzeug bewegungsgekoppelt ist.

9. Vorrichtung nach Anspruch 8, **dadurch gekennzeichnet, dass** an der Schwenkplatte (62) ein Führungsstift (66) vorgesehen ist, der in einen Führungsschlitz (68) in der Führungsplatte (44) eintaucht.

10. Vorrichtung nach einem der vorstehenden Ansprüche, **dadurch gekennzeichnet, dass** der Führungsschlitz (68) einen untersten Endabschnitt (67) aufweist, der sich aus der Parallelität zur Eintreibachse (50) seitlich weg erstreckt, ferner einen mittleren Abschnitt (65) besitzt, der sich parallel zur Eintreibachse (50) erstreckt und einen obersten Abschnitt (69) aufweist, der zur Übergabevorrichtung (70) gerichtet ist.

11. Vorrichtung nach einem der vorstehenden, **dadurch gekennzeichnet, dass** das Eintreibwerkzeug und der Greifer (36) von einem Teleskopzylinder (35) umgeben sind, dessen unterster Teil (33) in einer rahmenfesten Stützplatte (41) vertikal geführt ist und an welchem die Schwenkplatte (62) um eine horizontale Achse (38) schwenkbar aufgehängt ist.

12. Vorrichtung nach einem der vorstehenden Ansprüche, **dadurch gekennzeichnet, dass** die Übergabevorrichtung (170) eine unterhalb der Vereinzelungsstation (41,55) angeordnete, ein vereinzeltes Befestigungselement (100) aufnehmende Vorlage (182) und ein Hebelgelenk (180,181,183) aufweist, welches beim Abwärtshub des Eintreibwerkzeugs gespannt und vor die Einfallbahn des vereinzelten Befestigungselements (100) auf die Vorlage (182) positionierbar, in der gespannten Situation verrastbar und beim Aufwärtshub des Eintreibgerätes dessen Vorspannung und die Verrastung zum Zwecke des Einschlagens des Befestigungselementes auf die Aufnahme (160) lösbar ist.

13. Vorrichtung nach Anspruch 12, **dadurch gekennzeichnet, dass** die Vorlage (182) einen beidseits zwischen Vereinzelungsstation und Aufnahme offenen Schlitz (190) aufweist.

14. Vorrichtung nach einem der Ansprüche 12 oder 13, **dadurch gekennzeichnet, dass** die Vorlage mit einer Platte (162) der Aufnahme (160) höhengleich ausgerichtet ist.

15. Vorrichtung nach mindestens einem der Ansprüche 12-14, **dadurch gekennzeichnet, dass** ein mit dem absenkbaren Eintreibgerät senkrecht verfahrbarer Abweiser (189) vorgesehen ist.

16. Vorrichtung nach mindestens einem der Ansprüche 12-15, **dadurch gekennzeichnet, dass** das Hebelgelenk einen bogenförmigen Arm (180) mit mindestens einen an diesem starr angeordneten Schlagarm (181) und einen gelenkig am freien Ende des bogenförmigen Arm (180) angeordneten Rasthebel (183) aufweist, wobei der Arm (180) um eine Achse (185) schwenkbar gelagert ist.

17. Vorrichtung nach mindestens einem der Ansprüche 12-16, **dadurch gekennzeichnet, dass** der Arm (180) in die Bewegungsbahn des Abweisers (189) ragt.

18. Vorrichtung nach mindestens einem der Ansprüche 12-17, **dadurch gekennzeichnet, dass** der Rasthebel (183) einen zum Hintergreifen einer Nase (188) geeigneten Absatz (183) aufweist.

19. Vorrichtung nach mindestens einem der Ansprüche 12-18, **dadurch gekennzeichnet, dass** in der Bewegungsbahn des Hebelgelenks eine spannbare Feder (186) angeordnet ist.

20. Vorrichtung nach mindestens einem der Ansprüche 12-19, **dadurch gekennzeichnet, dass** im Aufnahmeschlitz (164) der Schwenkplatte (162) der Aufnahme (160) Rückhaltemittel (120) für ein in den Schlitz eingeschlagenes Befestigungselement (100) vorgesehen sind.

21. Vorrichtung nach mindestens einem der Ansprüche 12-20, **dadurch gekennzeichnet, dass** die Rückhaltemittel (120) durch aus den seitlichen Schlitzwänden ausragenden federgelagerten und durch den Schaft (104) des in den Schlitz (164) eingeführten zurückdrängbaren Kugeln gebildet sind.

## Claims

1. Drive-in device for a fastening element equipped with a head and shaft (100), such as a nail or screw, enclosed - at least in part - preferably in a sleeve (108) with partly shaped washer or similar, with a frame (14,16) to which a drive-in tool is hinged along a vertical drive-in axis (50), and with an upright magazine (40) - being arranged thereto next to the drive-in tool - receiving a number of fastening elements (100) having substantially one and the same orientation and being stacked horizontally one upon another, provided with a separating unit (41,55) on the feeding side (45) of the magazine (40) controlled by the drive-in tool and with a delivery unit (70;170) enabling the transfer of each previously isolated fastening element (100), such delivery unit swinging into a vertical position to match a holding fixture (60;160) for a fastening element (100), with the movement of the delivery unit (70;170) and that of the holding fixture (60;160) being coupled one with another in such a way as to ensure an outbound path of motion of the holding fixture (60;160), laterally away from the drive-in axis (50), in order to clear the drive-in path for the fastening element (100),
wherein
the lower end (45) of the magazine (40) - controllable by a slide (20) holding the drive-in device and moving along the frame (14,16) parallel to the drive-in axis (50) - can be moved laterally in order to enable the isolation of the lowermost of the fastening elements (100) awaiting delivery in the magazine, with the magazine (40) being hinged at its top end to the frame (14,15,16) in such a way as to enable its being swivelled around a horizontal axis (51), and with a deflecting element (55) being arranged at the lower ejection opening (53) of the magazine (40) which, together with a supporting plate (41), forms the separating unit and which releases the lowermost of the fastening elements (100) ready for delivery in the magazine (40) by dropping it but after lateral excursion of the magazine (40).

2. Device as described in Claim 1, **wherein** it is allowed to slide on rollers (4,5) attached to a base plate (1).

3. Device as described in Claims 1 or 2, **wherein** the drive-in tool is coupled with a gripper (36) which, during the upstroke of the drive-in tool, comes into positive contact with the fastening element (100) awaiting delivery to the holding fixture (60).

4. Device as described in either of the above-mentioned Claims, **wherein** the drive-in tool forms part of an electric screw driver or hammer (30) attached to the slide (20).

5. Device as described in either of the above-mentioned Claims, **wherein** the frame is composed of several spaced upright columns (14,16) and a crosshead (15) connecting said spaced upright columns anchored onto the base plate (1).

6. Device as described in either of the above-mentioned Claims, **wherein** the slide (20) is equipped with handles (26,27,28,29) which can be adjusted vertically as required with regard to the slide (20).

7. Device as described in either of the above-mentioned Claims, **wherein** spaced crank plates (72,74) are arranged below the ejection opening (53) of the magazine which engage in the bottom surface of the head (102) of a falling isolated fastening element and let the shaft (104) of the fastening element slide all through the slot formed by them.

8. Device as described in either of the above-mentioned Claims, **wherein** the holding fixture (60) has a slotted (64) hinged plate (62) moving in an upright guide plate (44), in part parallel with the drive-in axis (50), and the motion of which is coupled with the that of the drive-in tool.

9. Device as described in Claim 8, **wherein** a guide pin (66) is provided on the hinged plate (62) immerging into a guide slot (68) provided in the guide plate (44).

10. Device as described in either of the above-mentioned Claims, **wherein** the guide slot (68) has a lowermost end section (67) protruding laterally from the parallelism with the drive-in axis (50), as well as a middle section (65) in parallel with the drive-in axis (50) and a top section (69) directed towards the delivery unit (70).

11. Device as described in either of the above-mentioned Claims, **wherein** the drive-in tool and the gripper (36) are sheathed a telescopic cylinder (35) the lowermost portion of which (33) is inserted vertically in a supporting plate (41) firmly anchored in the frame, with the hinged plate (62) being suspended to said telescopic cylinder (35) in a manner enabling its being pivoted around a horizontal axis (38).

12. Device as described in either of the above-mentioned Claims, **wherein** the delivery unit (170) has a support (182) mounted below the separating unit (41,55) provided for the purpose of receiving an isolated fastening element (100), as well as a lever joint (180,181,183) which is tensed during the down stroke of the drive-in tool and which can be moved into a position intercepting the falling path of the isolated fastening element (100) onto the support (182), and which can be locked in the tense state and which enables the prestress of the drive-in device, during the upstroke, as well as the locked condition, to be released for the purpose of beating the fastening element onto the holding fixture (160).

13. Device as described in Claim 12, **wherein** the support (182) has a slot (190) open at both ends between the separating unit and the holding fixture.

14. Device as described in either of Claims 12 or 13, **wherein** the support is adjusted at the same level as a plate (162) of the holding fixture (160).

15. Device as described in at least either of Claims 12 to 14, **wherein** a deflector (189) is provided that travels vertically together with the lowerable drive-in device.

16. Device as described in at least either of Claims 12 to 15, **wherein** the lever joint has a curved arm (180), with at least one beater arm (181) rigidly connected thereto, and a notch lever (183) hinged to the free end of the curved arm (180), with the arm (180) being allowed to pivot around an axis (185).

17. Device as described in at least either of Claims 12 to 16, **wherein** the arm (180) extends into the travelling path of the deflector (189).

18. Device as described in at least either of Claims 12 to 17, **wherein** the notch lever (183) is provided with a shoulder (183) engaging behind a tappet (188).

19. Device as described in at least either of Claims 12 to 18, **wherein** a tensible spring (186) is inserted in the travelling path of the lever joint.

20. Device as described in at least either of Claims 12 to 19, **wherein** retaining means (120) for a fastening element (100) beaten into the slot are provided in the receiving slot (164) of the hinged plate (162) of the holding fixture (160).

21. Device as described in at least either of Claims 12 to 20, **wherein** the retaining means (120) are formed by spring-loaded balls protruding from the lateral walls of the slot, with the spring-loaded balls being forced back while introducing the shaft (104) of the fastening element (100) into the slot (164).

## Revendications

1. Dispositif d'enfoncement pour élément de fixation (100) pourvu d'une tête et d'une tige, comme par exemple un clou ou une vis, logé de préférence - au moins partiellement - dans une douille (108) avec rondelle bombée façonnée ou similaire, avec cadre (14,16) auquel est logé d'une façon mobile un outil d'enfoncement le long d'un axe d'enfoncement vertical (50) et auquel est disposé, à côté de l'outil d'enfoncement, un magasin debout (40) recevant une série d'éléments de fixation (100) essentiellement orientés d'une manière identique et superposés horizontalement, avec une station d'individualisation (41,55) commandée par l'outil d'enfoncement étant prévue au bout Sortie (45) du magasin (40), avec station de transfert (70 ;170) permettant le transfert de chaque élément de fixation individualisé (100), en effectuant un mouvement de pivotement dans une position verticale, vers un dispositif de réception (60 ;160) d'un élément de fixation (100) à chaque fois dont le mouvement est accouplé au mouvement descendant de l'outil d'enfoncement de manière que l'allure de la trajectoire de mouvement du dispositif de réception (60,160) est déplacée latéralement en déport de l'axe d'enfoncement (50) afin de dégager la trajectoire d'enfoncement de l'élément de fixation (100),
**caractérisé en ce que**
le bout inférieur (45) du magasin (40), sous commande par un chariot (20) auquel est attaché l'outil d'enfoncement et qui peut être déplacé le long du cadre (14,16) en parallèle à l'axe d'enfoncement (50), peut être déplacé latéralement en vue de l'individualisation de l'élément de fixation (100) situé dans la position la plus basse de tous les éléments de fixation mis à disposition dans le magasin, le bout supérieur du magasin (40) étant articulé d'une manière orientable autour d'un axe horizontal (51) au bout supérieur du cadre (14,15,16), et **en ce qu'**un élément déflecteur (55) est disposé au niveau de l'ouverture d'éjection inférieure (53) du magasin (40) qui, en combinaison avec une plaque d'appui (41), forme la station d'individualisation et qui ne relâche - vers le bas - l'élément de fixation (100) situé dans la position la plus basse de tous les éléments de fixation (100) dans le magasin (40) qu'après déplacement latéral du magasin (40).

2. Dispositif selon la revendication 1 **caractérisé en ce qu'**il est déplaçable à l'aide de rouleaux (4,5) disposés sur une plaque de base (1).

3. Dispositif selon revendication 1 ou 2 **caractérisé en ce qu'**une griffe (36) est accouplée à l'outil d'enfoncement qui, durant la course descendante de l'outil d'enfoncement, arrive à engagement positif avec l'élément de fixation (100) mis à disposition sur le dispositif de réception.

4. Dispositif selon une des revendications précédentes **caractérisé en ce que** l'outil d'enfoncement fait partie d'un tournevis ou marteau électrique (30) attaché au chariot (20).

5. Dispositif selon une des revendications précédentes **caractérisé en ce que** le cadre est constitué par plusieurs colonnes espacées en position debout (14,16) et une traverse (15) reliant les colonnes, l'ensemble étant ancré dans la plaque de base (1).

6. Dispositif selon une des revendications précédentes **caractérisé en ce que** le chariot (20) est équipé de poignées (26,27,28,29) pouvant être ajustées verticalement par rapport au chariot (20), et ceci en fonction des besoins.

7. Dispositif selon une des revendications précédentes **caractérisé en ce que** des plaques coulissantes espacées (72,74), servant de dispositif de transfert, sont disposées au-dessous de l'ouverture d'éjection (53) du magasin conçues aux fins d'arrêter la tête (102) d'un élément de fixation individualisé en chute, en la soutenant, et de laisser passer la tige (104) de l'élément de fixation par la fente formée par les plaques coulissantes.

8. Dispositif selon une des revendications précédentes **caractérisé en ce que** le dispositif de réception (60) présente une plaque pivotante (62) à fente (64) étant disposée, en partie en parallèle à l'axe d'enfoncement (50), dans une plaque de guidage (44) debout, dont le mouvement est accouplé à celui de l'outil d'enfoncement.

9. Dispositif selon la revendication 8 **caractérisé en ce qu'**une goupille de guidage (66) est prévue au niveau de la plaque pivotante (62) qui s'enfonce dans une fente de guidage (68) appliquée dans la plaque de guidage (44).

10. Dispositif selon une des revendications précédentes **caractérisé en ce que** la fente de guidage (68) comporte une partie terminale inférieure (67) se projette latéralement vers l'extérieur, en abandon du parallélisme à l'axe d'enfoncement (50), puis une partie centrale (65) disposée en parallèle à l'axe d'enfoncement (50) et une partie terminale supérieure (69) orientée vers la station de transfert (70).

11. Dispositif selon une des revendications précédentes **caractérisé en ce que** l'outil d'enfoncement et la griffe (36) sont entourés par un cylindre télescopique (35) dont la partie terminale inférieure (33) est disposée verticalement dans une plaque d'appui (41) servant de guidage et reliée fermement au cadre, la plaque pivotante (62) étant suspendue à ladite partie terminale inférieure (33) de façon à permettre son pivotement autour d'un axe horizontal (38).

12. Dispositif selon une des revendications précédentes **caractérisé en ce que** la station de transfert (170) comporte un dispositif d'appui (182) disposé au-dessous de la station d'individualisation (41,55) et recevant un élément de fixation individualisé (100), ainsi qu'un joint articulé à levier (180,181,183) pouvant être tendu durant la course descendante de l'outil d'enfoncement, positionné devant la trajectoire de chute de l'élément de fixation individualisé (100) et verrouillable dans la position tendue et dont la précontrainte et verrouillage peuvent être desserrés durant la course ascendante du dispositif d'enfoncement aux fins de l'enfoncement de l'élément de fixation dans le dispositif de réception (160).

13. Dispositif selon la revendication 12 **caractérisé en ce que** le dispositif d'appui (182) comporte une fente (190) ouverte aux deux bouts entre la station d'individualisation et la station de réception.

14. Dispositif selon une des revendications 12 ou 13 **caractérisé en ce que** le dispositif d'appui est ajusté de façon qu'il ait la même hauteur qu'une plaque (162) de la station de réception (160).

15. Dispositif selon une des revendications 12 à 14 au moins, **caractérisé en ce qu'**un déflecteur (189) est prévu dont le déplacement vertical est adapté au déplacement vers le bas du dispositif d'enfoncement.

16. Dispositif selon une des revendications 12 à 15 au moins, **caractérisé en ce que** le joint articulé à levier comporte un bras en arc (180) avec au moins un bras frappeur (181) y attaché d'une manière rigide et un levier à crans (183) attaché à l'extrémité libre du bras en arc (180), le bras (180) pivotant sur paliers autour d'un axe (185).

17. Dispositif selon une des revendications 12 à 16 au moins, **caractérisé en ce que** le bras (180) entre dans la trajectoire de mouvement du déflecteur (189).

18. Dispositif selon une des revendications 12 à 17 au moins, **caractérisé en ce que** le levier à crans (183) comporte un talon (183) approprié s'enclenchant derrière un taquet (188).

19. Dispositif selon une des revendications 12 à 18 au moins, **caractérisé en ce qu'**un ressort (186) tendable est disposé dans la trajectoire du joint articulé à levier.

20. Dispositif selon une des revendications 12 à 19 au moins, **caractérisé en ce que** des moyens de retenue (120) sont prévus dans le fente de réception (164) de la plaque pivotante (162) de la station de réception (160) servant à retenir un élément de fixation (100) enfoncé dans la fente.

21. Dispositif selon une des revendications 12 à 20 au moins, **caractérisé en ce qu'**un les moyens de retenue (120) consistent en billes disposées en saillie des parois latérales de la fente et logées sur brides de ressort formant palier et pouvant être repoussées par la tige (104) de l'élément de fixation (100) au moment de son introduction dans la fente (164).
